# DEMANDE DE BREVET EUROPEEN

(11) **EP 2 955 146 A1**
(43) Date de publication de la demande: **16.12.2015**
(21) Numéro de dépôt: 14172349.4
(22) Date de dépôt: 13.06.2014
(51) Int. Cl.: B66C 1/12, B66C 13/04

(54) **Tendeur de chaîne de levage**

(71) Demandeur: Société Financière CBR, 59700 Marcq en Baroeul (FR)
(72) Inventeur: Seurre, Gilles, 69003 Lyon (FR)
(74) Mandataire: Decobert, Jean-Pascal

(57) **Abrégé**

La présente invention consiste à insérer un tendeur sur chaque chaine de levage (1) obligeant l'ensemble de la chaine d'une part à être raccourci en longueur sans charge avec un mou en partie supérieure et non plus sur la charge (5) à lever et d'autre part d'avoir la facilité pour l'opérateur d'ex tendre la longueur de chaine pour un accrochage ayant une tension permanente du crochet avant levage favorisant la sécurité au levage et le gain de temps à l'accrochage et décrochage.

## Description

### DOMAINE DE L'INVENTION

L'invention concerne le secteur de la manipulation de charge par des chaînes de levage.

La présente invention propose d'insérer un tendeur sur une des chaines de levage obligeant l'ensemble de la chaine d'une part à être raccourci en longueur sans charge avec un mou en partie supérieure et d'autre part d'avoir la facilité pour l'opérateur d'ex tendre la longueur de chaine pour un accrochage ayant une tension permanente du crochet avant levage.

### ETAT DE LA TECHNIQUE

Actuellement et principalement dans le domaine professionnel du bâtiment et travaux publique, BTP, pour effectuer le levage d'une charge le grutier doit déposer une partie des chaînes de levage sur la charge avec les crochets en dessous de l'amas de chaîne obligeant l'opérateur à lever, par la chaîne, le crochet sous l'amas de des trois autres chaînes pour pouvoir crocheter la charge.

Cette opération nécessite parfois de monter sur la charge avec tous les risques d'accident et de faire un faux mouvement en tirant de travers la chaine sous les trois autres.

Une fois sorti le premier crochet il faut faire le tri des trois autres chaînes en soulevant les crochets pour une accroche symétrique des quatre chaines sur la charge.

L'opérateur doit souvent se faire aider pour démêler l'amas de chaîne pour les repartir à chaque coin sans vrillage de la chaîne et de tenir les quatre crochets en bonne position pour ne pas coincer le crochet ou la chaine de travers.

Le levage du moufle, de la part du grutier quand les quatre crochets sont attachés est de veiller à lever doucement le moufle pour ne pas être gêné par l'accroche inopinée des autres chaines et crochets sur la charge tout en s'assurant de la sécurité des opérateurs.

Lors de la dépose de la charge, le grutier doit descendre son moufle suffisamment bas pour pouvoir décrocher les crochets laissant un moue de chaine sur la charge et l'opérateur doit veiller à décrocher et refermer le crochet laissant les quatre chaines et crochets sur la charge.

Pour ne pas raccrocher la charge lors du levage du moufle, souvent l'opérateur doit accompagner les chaînes en les soulevant, en les accompagnants, entrainant un risque d'accident ou de raccrochage de la charge.

L'opération d'accrochage et décrochage d'une charge avec des chaines à crochet nécessite une vigilance du grutier et de l'opérateur en matière de sécurité à la personne et à la charge entrainant des risques d'accident et aussi une perte de temps et de rendement.

La publication JP 2004 099193 A divulgue une chaîne de levage munie d'un élément élastique permettant de réduire la longueur de chaîne au repos, et de l'étendre jusqu'à une longueur maximale lorsque l'élément élastique est en tension. Ainsi, un allongement est possible, mais avec un retour élastique qui peut être violent, voire dangereux.

L'invention vise à remédier au moins en partie à ces problèmes.

### RESUME DE L'INVENTION

Suivant un premier aspect, l'invention concerne un système de levage pour une chaîne de levage qui comprend un point supérieur, un point intermédiaire et un point terminal, le système de levage comprenant un dispositif de reprise de tension fixable à la chaine de levage entre le point supérieur et le point intermédiaire et configuré pour, lorsque la chaîne est au repos et n'est soumise qu'à son propre poids, réduire la distance entre le point supérieur et le point intermédiaire et ainsi laisser le point terminal à distance d'une charge à lever afin de permettre à un opérateur manipulant la chaîne de levage d'étendre facilement la distance entre le point supérieur et le point terminal afin de faciliter l'accrochage de la charge à lever, le dispositif de reprise de tension s'allongeant élastiquement et la chaîne étant mise en tension entre le point supérieur et le point terminal lorsque la charge est soulevée,. Suivant une possibilité, il comporte un organe de réaction configuré pour s'opposer au mouvement de retour élastique du dispositif de reprise de tension depuis la position de mise en tension de la chaine vers sa position de repos

Ainsi, lors de la libération du point terminal de la chaîne, on évite un mouvement brusque du dispositif de reprise de tension vers sa position de repos. Suivant une possibilité, ce mouvement est amorti, par exemple par freinage notamment par frottement. Suivant une autre possibilité, ce mouvement est stoppé au cours de la course du dispositif de reprise de tension, par une mise en butée, notamment d'une partie du crochet sur l'organe de réaction. Ce dernier est dans ce cas avantageusement peu (par exemple pas à plus de 0% à 30% de sa longueur au repos) ou pas compressible pour favoriser cet effet de butée.

Un autre aspect de l'invention est une chaîne de levage équipé d'un système de levage.

Un autre aspect est un engin de levage équipé d'au moins une chaine de levage.

L'invention est aussi relative à un procédé de montage d'une charge sur un engin de levage.

### BREVE INTRODUCTION DES FIGURES

L'invention sera mieux comprise au moyen des figures annexées :
La figure 1 représente la chaîne de levage au repos, équipée d'un dispositif de reprise de tension.
La figure 2 représente la chaîne de levage fixée à la charge à lever, la charge étant encore poser au sol et la chaîne n'étant pas en tension
La figure 3 représente deux chaînes de levage en tension, soulevant une charge.

### DESCRIPTION DETAILLEE

Avant d'entrer dans le détail des modes de réalisation notamment en référence aux figures, ou d'une ci-après différente option que l'invention peut éventuellement comporter, seules ou selon toutes combinaisons :
- le dispositif de reprise de tension (2) comporte au moins un élément allongé déformable élastiquement.
- l'organe de réaction comporte un dispositif de protection (3) entourant au moins partiellement l'élément allongé et configuré pour freiner le mouvement de retour élastique du dispositif de reprise de tension et/ou stopper ledit mouvement par butée du point terminal (C) sur le dispositif de protection (3).
- le dispositif de protection (3) est une gaine.
- la gaine est en plastique annelé.
- la longueur du dispositif de protection (3) est égale à celle de l'élément allongé non déformé élastiquement.
- le dispositif de reprise de tension (2) comprend au moins un élément allongé sous forme d'un ressort.
- le dispositif de reprise de tension (2) comprend au moins un élément allongé sous forme d'un câble élastique.
- la longueur de la gaine en plastique annelée est identique à la longueur du câble élastique non déformé élastiquement.
- la section transversale du dispositif de protection est configurée pour permettre le débattement libre de l'élément allongé en son sein.
- le dispositif de reprise de tension (2) est fixable à la chaîne de levage (1) par des crochets (4).
- le dispositif de reprise de tension (2) est fixable à la chaîne de levage (1) par des mousquetons (4).
- il comporte au moins deux chaines de levage dont les points terminaux (C) sont décalés suivants une dimension en hauteur.
- l'invention décrit une chaîne de levage (1) comprenant un point supérieur (A), un point intermédiaire (B) et un point terminal (C), caractérisée en ce qu'elle comporte, entre le point supérieur (A) et le point intermédiaire (B), un dispositif de reprise de tension (2) permettant, lorsque la chaîne est au repos et n'est soumise qu'à son propre poids, de réduire la distance entre le point supérieur (A) et le point intermédiaire (B) et ainsi laisser le point terminal (C) à distance d'une charge à lever (5) afin de permettre à un opérateur manipulant la chaîne de levage (1) d'étendre facilement la distance entre le point supérieur (A) et le point terminal (C) afin de faciliter l'accrochage de la charge à lever (5), le dispositif de reprise de tension (2) s'allongeant et la chaîne (1) étant mise en tension entre le point supérieur (A) et le point terminal (C) lorsque la charge (5) est soulevée.
- le dispositif de reprise de tension (2) est protégé par un dispositif de protection (3).
- le dispositif de protection (3) est une gaine en plastique annelé.
- le dispositif de reprise de tension (2) est constitué d'un vérin.
- le dispositif de reprise de tension (2) est constitué d'un ressort.
- le dispositif de reprise de tension (2) est constitué d'un câble élastique.
- le dispositif de reprise de tension (2) est fixé à la chaîne de levage (1) par des crochets (4).
- le dispositif de reprise de tension (2) est fixé à la chaîne de levage (1) par des mousquetons (4).
- l'invention décrit un dispositif de reprise de tension (2) destiné à être monté entre un point supérieur (A) et un point intermédiaire (B) d'une chaîne de levage (1) selon l'une quelconque des revendications précédentes afin de créer entre le point supérieur (A) et le point intermédiaire (B) une première partie de chaîne (10) sans charge et offrant du mou, la distance entre supérieur (A) et intermédiaire (B) étant raccourcie par rapport à la longueur de la première partie de chaîne (10), et une seconde partie de chaîne (11) entre le point intermédiaire (B) et un point terminal (C), libre et soumise à la gravité, le mou offert par le dispositif (2) à la première partie de chaîne (10) permettant à l'opérateur d'étendre facilement la distance entre le point supérieur (A) et le point terminal (C) afin de faciliter l'accrochage de la charge (5).
- l'invention présente une chaîne de levage comprenant un point supérieur, un point intermédiaire et un point terminal, caractérisée en ce qu'elle comporte,

entre le point supérieur et le point intermédiaire, un dispositif de reprise de tension permettant, lorsque la chaîne est au repos et n'est soumise qu'à son propre poids, de réduire la distance entre le point supérieur et le point intermédiaire et ainsi laisser le point terminal à distance d'une charge à lever afin de permettre à un opérateur manipulant la chaîne de levage d'étendre facilement la distance entre le point supérieur et le point terminal afin de faciliter l'accrochage de la charge à lever, le dispositif de reprise de tension s'allongeant et la chaîne étant mise en tension entre le point supérieur et le point terminal lorsque la charge est soulevée.
- le dispositif de reprise de tension peut être protégé par un dispositif de protection qui peut être une gaine en plastique annelé.
- le dispositif de reprise de tension peut comprendre ou être constitué d'un vérin, d'un ressort ou d'un câble élastique.
- le dispositif de reprise de tension peut être fixé à la chaîne de levage par des crochets ou des mousquetons.
- l'invention concerne également un dispositif de reprise de tension destiné à être monté entre un point supérieur et un point intermédiaire d'une telle chaîne de levage afin de créer entre le point supérieur et le point intermédiaire une première partie de chaîne sans charge et offrant du mou, la distance entre supérieur et intermédiaire étant raccourcie par rapport à la longueur de la première partie de chaîne , et une seconde partie de chaîne entre le point intermédiaire et un point terminal, libre et soumise à la gravité, le mou offert par le dispositif à la première partie de chaîne permettant à l'opérateur d'étendre facilement la distance entre le point supérieur et le point terminal afin de faciliter l'accrochage de la charge.
- l'invention concerne enfin un engin de levage équipé d'au moins une telle chaîne de levage.

En référence au dessin figure 1, il représente la chaine(1) sans charge accrochée au crochet en partie basse(C) avec son mou de chaine en partie supérieur provoqué par la tension du tendeur accroché d'une part en partie haute(A) sur l'anneau de la chaine(1) et d'autre part sur la partie intermédiaire (B) laissant la deuxième partie de chaine pendue par son propre poids. Le grutier aura descendu l'ensemble pour que la charge (5), étant en attente d'être accrochée par l'utilisateur, se situe à une distance inférieur à la distance étirée du mou de chaine.

En référence au dessin figure 2, il représente la chaine accrochée à la charge (5) et tendu par le tendeur (2) protégé dans sa gaine protectrice (3) accroché en partie haute par son crochet (4h) haut sur l'anneau de la chaine et en partie basse par son crochet (4b)bas sur le maillon de la partie intermédiaire de la chaine laissant la partie basse(11) de la chaine tendue alors que la partie haute(10) constitue le mou de chaine encore extensible.

En référence au dessin figure 3, il représente deux chaines (1) accrochées à la charge (5) et soulevant la charge sans mou de chaine (10). La partie haute de la chaine reprend la tension de la partie basse (11) pour soulever la charge (5), retrouvant la même longueur initial et les mêmes caractéristiques de la chaine sans tendeur, avec une extension maximal mais non destructrice du tendeur (2) protégé dans sa gaine protectrice (3) accroché en partie haute par son crochet (4h)haut sur l'anneau de la chaine et en partie basse par son crochet (4b)bas sur le maillon de la partie intermédiaire de la chaine (1).

Le dispositif de reprise de tension ou tendeur de chaine peut comprendre un câble élastique par exemple composé d'un sandow en caoutchouc synthétique notamment et protégé mécaniquement dans une gaine annelée plastique avec un crochet de fixation à chaque extrémité.

L'accroche du tendeur est assurée par un crochet à verrouillage à chaque extrémité.

Les crochets hauts des deux sandows se fixent sur l'anneau s'accrochant au crochet du moufle et supportant les deux chaines de levage.

Les crochets bas des deux sandows se fixent respectivement sur le dernier tiers de chaine avec crochet.

La protection mécanique au repliage peut être assurée par une gaine annelée plastique libre en diamètre autour du tendeur de longueur égale à la longueur du tendeur sans tension.

La longueur de la gaine annelée est par exemple identique à la longueur du sandow sans élasticité de façon à protéger mécaniquement les sandows lors de l'enlèvement des chaines du moufle sans décrochage des sandows.

Le diamètre de la gaine annelée peut être supérieur au diamètre de sandow, permettant ainsi d'être libre et coulissant autour du sandow offrant aussi en position tendue du sandow une protection mécanique en partie basse du sandow.

La longueur est telle, qu'entre le haut de la chaine de levage où est accroché le crochet de fixation du sandow et le haut du dernier tiers de la chaine de levage où est accroché l'autre crochet de fixation du sandow, par exemple le sandow exerce une force qui fasse remonter le dernier tiers de chaine avec crochet de plus d'un mètre de longueur laissant un mou de chaine en partie supérieure laissant pendre le dernier tiers de chaine avec crochet.

On présente ci-après un aspect séparable de l'invention, avec plusieurs chaînes.

Généralement, les professionnels utilisent quatre chaines de levage et cette opération peut selon l'invention être répétée quatre fois avec un léger décalage d'accrochage des crochets de sandow laisse pendre quatre chaines avec crochet avec un décalage qui détermine l'ordre arbitraire et symétrique des chaines dans l'accrochage à savoir la chaine avant droite, puis la chaine avant gauche, puis la chaine arrière gauche, puis la chaine arrière droite créant un ordre arbitraire d'accrochage nécessaire pour ne pas avoir de vrillage de chaine, et pour avoir une distance égale entre les quatre points de levage et le moufle.

Ces quatre chaines pendues légèrement décalées dans un ordre horaire et arbitraire laissant quatre mous de chaine en partie supérieure, permettent à l'opérateur de visualiser l'ordre de prise de crochet, car avec le décalage d'accroche le crochet avant droit est au plus bas au-dessous du crochet avant gauche, les deux au-dessous du crochet arrière gauche, et les trois au-dessous du crochet arrière droit, ainsi l'opérateur peut allonger sans effort avec tension permanente le crochet bas de la chaine avant droit ayant une longueur d'élasticité d'une longueur du mou de chaine pour un accrochage du crochet sur la charge avec toujours un tension permanente ce qui permet : d'éviter le vrillage de la chaine, de laisser après accrochage manuel une tension de la chaine en ligne avec le crochet, de ne pas avoir de mou sur la charge.

Le grutier, après avoir vu l'opérateur effectuer l'accroche successive des quatre chaines dans un ordre donné, constate que les quatre crochets sont crochetés et fermés avec tension sans mou de chaine sur la charge dans un ordre symétrique sans chevauchement de chaine et surtout , pour la sécurité, sans personne pour accompagner les chaines lors du levage et peu effectuer un levage toute en sécurité et plus rapidement.

Ainsi lors du pré-levage, le grutier s'assure de la diminution de la longueur des mous de chaine en partie haute pour quelles deviennent nuls laissant la tension se reporter sur les chaines et non plus sur les sandows.

Le levage peut se faire laissant les chaines supporter la charge, retrouvant les mêmes caractéristiques de capacité de charge que sans sandow en toute sécurité.

Au moulage le grutier veillera à descendre la charge jusqu'à obtenir une reprise de la tension des chaines par les sandows ainsi laissant un léger mou de chaine et stoppant le moulage il attendra que l'opérateur décroche les crochets de chaine avec une légère tension appliquée et sans obligation de refermer les crochets les lâcheront, sans se soucier du mou de chaine, retrouvant les crochets pendus dans le même ordre décalé au-dessus de la charge sans la toucher avec un temps de décrochage rapide et sécuritaire.

Le grutier voyant les quatre chaines et crochets libres au-dessus de la charge sans la toucher et sans opérateur peut lever très rapidement le moufle sans danger et passer à un autre levage.

## Revendications

1. Système de levage pour une chaîne de levage (1) qui comprend un point supérieur (A), un point intermédiaire (B) et un point terminal (C), le système de levage comprenant un dispositif de reprise de tension (2) fixable à la chaine de levage entre le point supérieur (A) et le point intermédiaire (B) et configuré pour, lorsque la chaîne est au repos et n'est soumise qu'à son propre poids, réduire la distance entre le point supérieur (A) et le point intermédiaire (B) et ainsi laisser le point terminal (C) à distance d'une charge à lever (5) afin de permettre à un opérateur manipulant la chaîne de levage (1) d'étendre facilement la distance entre le point supérieur (A) et le point terminal (C) afin de faciliter l'accrochage de la charge à lever (5), le dispositif de reprise de tension (2) s'allongeant élastiquement et la chaîne (1) étant mise en tension entre le point supérieur (A) et le point terminal (C) lorsque la charge (5) est soulevée, **caractérisé en ce qu'**il comporte un organe de réaction configuré pour s'opposer au mouvement de retour élastique du dispositif de reprise de tension depuis la position de mise en tension de la chaine vers sa position de repos.

2. Système de levage selon la revendication 1 dans lequel le dispositif de reprise de tension (2) comporte au moins un élément allongé déformable élastiquement.

3. Système de levage selon la revendication précédente dans lequel l'organe de réaction comporte un dispositif de protection (3) entourant au moins partiellement l'élément allongé et configuré pour freiner le mouvement de retour élastique du dispositif de reprise de tension et/ou stopper ledit mouvement par butée du point terminal (C) sur le dispositif de protection (3).

4. Système de levage (1) selon la revendication 3, dans lequel le dispositif de protection (3) est une gaine.

5. Système de levage selon la revendication précédente, dans lequel la gaine est en plastique annelé.

6. Système de levage selon l'une des revendications 3 à 5, dans lequel la longueur du dispositif de protection (3) est égale à celle de l'élément allongé non déformé élastiquement.

7. Système de levage (1) selon l'une quelconque des revendications 3 à 6, dans lequel le dispositif de reprise de tension (2) comprend au moins un élément allongé sous forme d'un ressort.

8. Système de levage (1) selon l'une quelconque des revendications 3 à 7, dans lequel le dispositif de reprise de tension (2) comprend au moins un élément allongé sous forme d'un câble élastique.

9. Système de levage selon la revendication précédente en combinaison avec la revendication 5 dans lequel la longueur de la gaine en plastique annelée est identique à la longueur du câble élastique non déformé élastiquement.

10. Système de levage selon l'une des revendications 3 à 9, dans lequel la section transversale du dispositif de protection est configurée pour permettre le débattement libre de l'élément allongé en son sein.

11. Système de levage (1) selon l'une quelconque des revendications précédentes, dans lequel le dispositif de reprise de tension (2) est fixable à la chaîne de levage (1) par des crochets (4).

12. Système de levage (1) selon l'une quelconque des revendications 1 à11, dans lequel en ce que le dispositif de reprise de tension (2) est fixable à la chaîne de levage (1) par des mousquetons (4).

13. Chaine de levage (1) équipé d'un système de levage selon l'une des revendications précédentes.

14. Engin de levage équipé d'au moins une chaine de levage (1) selon la revendication précédente.

15. Engin selon la revendication précédente comportant au moins deux chaines de levage dont les points terminaux (C) sont décalés suivant une dimension en hauteur.
